# EUROPÄISCHE PATENTSCHRIFT

(11) **EP 1 382 733 B1**
(45) Veröffentlichungstag und Bekanntmachung des Hinweises auf die Patenterteilung: **23.05.2007**
(21) Anmeldenummer: 03014982.7
(22) Anmeldetag: 02.07.2003
(51) Int. Cl.: D06F 37/20, D06F 37/26

(54) **Waschmaschine mit einem Waschaggregat**
Washing machine with a washing unit
Machine à laver avec groupe de lavage

(30) Priorität: 17.07.2002 DE 10232442
(43) Veröffentlichungstag der Anmeldung: 21.01.2004
(73) Patentinhaber: Miele & Cie. KG, 33332 Gütersloh (DE)
(72) Erfinder: Alberts, Manfred, 30419 Hannover (DE); Degmayr, Andreas, 31319 Sehnde (DE); Dyballa, Christian, Dr., 31275 Lehrte (DE); Hambrock, Jürgen, 29664 Walsrode (DE); Heisenberger, Frank, 30559 Hannover (DE); Hoferichter, Dirk, 31008 Elze (DE); Schröder, Friedrich, 31275 Lehrte (DE)

(56) Entgegenhaltungen:
- EP-A- 0 051 491
- EP-A- 0 396 058
- EP-A- 0 962 576
- EP-A- 1 264 925
- CH-A- 651 602

## Beschreibung

Die Erfindung betrifft eine Waschmaschine mit einem Waschaggregat, in dem innerhalb eines Laugenbehälters eine Trommel zur Aufnahme von Wäsche drehbar gelagert ist, mit einem Tragrahmen, der das Waschaggregat in Form einer durch ein Feder-Dämpfer-System abgestützten schwingenden Einheit aufnimmt, mit einem Gehäuse, welches das Waschaggregat umgibt, und mit einem Messsystem zur Erfassung des Gewichts der Trommelbeladung in Form von mindestens einem Kraftaufnehmer, wobei der Tragrahmen mit dem Waschaggregat als vom Gehäuse entkoppelbare Baueinheit ausgebildet ist und das Gehäuse mit einem separaten Gehäuserahmen ausgestattet ist, wobei, der Tragrahmen (34) im Betriebszustand der Waschmaschine auf dem Gehäuserahmen (14) unter Zwischenlage mindestens eines Kraftaufnehmers (5) angeordnet ist.

Eine Waschmaschine ist aus der EP 0 051 491 A1 bekannt, wobei das Aggregat mit dem Laugenbehälter und eine darin drehbar angeordneten Trommel zur Aufnahme von Wäsche über Federbeine auf der Bodenplatte abgestütz ist, wobei auf der Bodenplatte an den seitlichen Randbereichen zwei horizontal angeordnete Streben aufliegen. Auf den Trägern ist jeweils ein Federbein befestigt, welches wiederum das Aggregat abstützt. An den äußeren Enden der Träger sind jeweils zwei Messwertaufnehmer angeordnet, die jeweils zwischen dem Träger und der Bodenplatte liegen. Die Träger sind an ihren äußeren Enden von Blechstreifen umfasst, so dass sie gegen seitliches Verrutschen oder Abheben von der Bodenplatte gesichert sind. Die Träger sind durch die Blechstreifen zwar gesichert, jedoch in gewissem Maße seitlich bewegbar. Im Betrieb der Waschmaschine ist es aufgrund von Unwuchten möglich, dass über die Federbeine seitlich wirkende Kraftanteile in die Streben einwirken, die dann ihrerseits seitlich auf die Messwertaufnehmer einwirken und Biegemomente auf diese ausüben. Der seitliche Weg der Streben wird durch die umfassenden Blechstreifen begrenzt, wobei bei einem Anliegen der Strebe am Blechstreifen die Bewegung der Strebe durch die Reibung am Blechstreifen beeinträchtigt wird, was zu einer Beeinflussung der Ermittlung des Wäschegewichts führen kann.

Aus der CH 651 602 A5 ist eine Waschmaschine bekannt, bei welcher das Aggregat mit dem Laugenbehälter und der drehbaren Trommel innerhalb des Gehäuses über Federn aufgehängt ist. Über Dämpfer wird das Aggregat auf der Bodenplatte des Gehäuses abgestützt, wobei die sich gegenüberliegenden Dämpfer auf einer gemeinsamen Strebe aufliegen. Die Strebe wiederum liegt unter einer Zwischenlage von Kraftaufnehmern auf der Bodenplatte des Gehäuses auf.

Bei einer aus der EP 0 294 014 A1 bekannten Waschmaschine fungiert der Gehäuseboden als Tragrahmen für das Waschaggregat. Die schwingende Abstützung des Waschaggregats gegenüber dem Tragrahmen erfolgt durch Federbeine. In den gehäuseseitigen Halterungen der Federbeine sind Kraftaufnehmer angeordnet, mit denen die durch das Waschaggregat hervorgerufene Gewichtskraft erfasst werden kann und damit eine Berechnung des Gewichts der in der Trommel befindlichen Wäsche möglich ist. Durch den großen Abstand des Waschaggregats zu den Kraftaufnehmern ergeben sich dort bei horizontalen Bewegungen des Aggregats, die durch unwuchtbedingte Querschwingungen hervorgerufen werden können, hohe Biegemomente in der Einspannstelle, die den Kraftaufnehmer unerwünscht stark belasten.

Aus der DE-OS 20 34 847 ist eine Waschmaschine bekannt, bei der in den Füßen des Maschinengehäuses mechanisch-elektrische Wandler als Kraftaufnehmer angeordnet sind. Hierdurch werden Kräfte, die von außen auf das Gehäuse einwirken, beispielsweise abgestellte Gegenstände oder Kräfte, die durch den Benutzer aufgebracht werden, bei der Wäschegewichtsmessung mit berücksichtigt und können so das Messergebnis verfälschen.

Bei einer aus der EP 0 396 058 A1 bekannten Waschmaschine wird das gesamte Waschaggregat von einem sogenannten Entkopplungsrahmen getragen. Dieser Rahmen ist über Blattfedern an der Gehäuserückwand aufgehängt, die Gewichtsmessung erfolgt über Sensoren an den Blattfedern. Eine solche einseitige Aufhängung nimmt die unwuchtbedingten Schwingungen des Waschaggregats ungedämpft auf, so dass es bereits bei mittleren Unwuchten zu starken Gehäuseschwingungen und damit zu Beschädigungen und zum Wandern der Waschmaschine kommen kann. Außerdem werden kaum erfüllbare Anforderungen an die Stabilität der Rückwand gestellt.

Der Erfindung stellt sich somit das Problem, bei einer Waschmaschine der eingangs genannten Art eine einfache und dennoch genaue Ermittlung des Wäschegewichts zu ermöglichen.

Erfindungsgemäß wird dieses Problem durch eine Waschmaschine mit den Merkmalen des Patentanspruchs 1 gelöst.

Die mit der Erfindung erreichbaren Vorteile bestehen darin, dass durch den Tragrahmen Biegemomente aufgenommen werden, die durch Schwingungen des Waschaggregats hervorgerufen werden. Hierzu sollte der Rahmen möglichst biegesteif ausgeführt sein. Die Kraftaufnehmer, die unter diesem Rahmen angeordnet sind, werden dann nur geringfügig durch Biegemomente belastet. Zusätzliche Vorteile ergeben sich bei Waschmaschinen, bei denen anstelle von Federbeinen Feder und Dämpfer nebeneinander eingesetzt werden, was der übliche Einbaufall in gewerblichen Waschautomaten ist. Da für eine ausreichend genaue Kraftmessung sowohl Feder- als auch Dämpferkräfte in den Aufnehmer geleitet werden müssen, ergeben sich bei einer Anordnung der Kraftaufnehmer direkt unter dem Feder-Dämpfer-System durch ungleichmäßige Belastungen der Federwindungen und durch exzentrische Einleitung der Dämpferkräfte zusätzliche Biegemomente, die den Aufnehmer ungünstig beanspruchen. Auch diese Biegemomente werden durch den Tragrahmen aufgenommen. Ein weiterer Vorteil entsteht durch den Schutz der Kraftaufnehmer durch das Gehäuse. Außerdem ergibt sich bei der Gewichtsmessung eine geringere Taralast, da das Gehäusegewicht nicht mit gemessen wird.

Hierbei werden vier Auflagepunkte zwischen dem Tragrahmen und dem Gehäuserahmen verwendet, wobei zwei Auflagepunkte durch Kraftaufnehmer und zwei weitere Auflagepunkte durch elastische Abstandselemente gebildet werden. Hierdurch werden zwei Kraftaufnehmer eingespart. Außerdem wird gewährleistet, dass die Kraftaufnehmer auch bei ungünstigen Einbaubedingungen mit der gesamten Messkraft belastet werden. Ein Aufbau mit vier Auflagepunkten ist statisch unbestimmt, so dass bei einer Verwendung von steifen Festlagern einer der Kraftsensoren nur geringfügig oder gar nicht belastet werden könnte.

In zweckmäßigen Ausführungsformen können die zwei Kraftaufnehmer diagonal oder an zwei benachbarten Auflagepunkten angeordnet sein.

Ein Ausführungsbeispiel der Erfindung ist in den Zeichnungen rein schematisch dargestellt und wird nachfolgend näher beschrieben. Es zeigen
- Figur 1: eine Waschmaschine mit allseitig angeordneten Kraftaufnehmern,
- Figur 2: eine Waschmaschine mit Kraftaufnehmern und Kipplagern,
- Figur 3: einen Schemaskizze eines Waschaggregats mit zwei benachbarten Festlagern,

- Figur 4: eine Schemaskizze eines Waschaggregats mit zwei diagonalen Festlagern.

Die in den Figuren 1 und 2 stark schematisiert dargestellten Waschmaschinen umfassen ein äußeres Gehäuse (1), welches auf Füßen auf einer stationären Unterlage (2) aufgestellt ist. Bestandteile des Gehäuses (1) sind zwei Seitenflächen (11, 12), eine Frontwand (nicht dargestellt), eine Rückwand (ebenfalls nicht dargestellt) und ein Deckel (13). Als weiteren Bestandteil besitzt das Gehäuse (1) in seinem untern Bereich einen umlaufenden Gehäuserahmen (14), an dem die Füße (15) befestigt sind.

Das Gehäuse (1) umgibt im Betriebszustand ein Waschaggregat (3), welches den Laugenbehälter (31) der Waschmaschine beinhaltet. Dieser ist als schwingende Einheit auf allen vier Seiten durch Dämpfer (32, 33) und parallel angeordnete Federn (36, 37) auf einem separaten, biegesteifen Tragrahmen (34) abgestützt. Der Tragrahmen (34) mit dem Waschaggregat ist auf diese Weise als vom Gehäuse (1) entkoppelbare Baueinheit ausgebildet.

Die Lagerung der Trommel (35) zur Aufnahme von Wäsche (7) inneralb und durch den Laugenbehälter ist von untergeordneter Bedeutung; eine solche Lagerung kann beispielsweise fliegend durch einen Tragstern (nicht dargestellt) auf der Rückseite des Laugenbehälters (31) erfolgen.

Zwischen dem Gehäuserahmen (14) und dem Tragrahmen (34) sind Kraftaufnehmer (5) (s. Figur 1) angeordnet, welche auf diese Weise vier Auflagepunkte bilden und die Zunahme der Gewichtskraft auswerten, die durch das Einfüllen der Wäsche (7) in die Trommel (35) verursacht wird. Geeignete Kraftaufnehmer (5) und geeignete Auswerteschaltungen zur Erfassung und Weiterverarbeitung ihrer Signale sind allgemein bekannt und deshalb hier nicht näher beschrieben. Wichtig ist lediglich, dass alle Bestandteile des Gehäuses (1) vom Waschaggregat (3) entkoppelt sind, d. h., es wirken keine auf das Gehäuse (1) aufgebrachten Kräfte auf das Waschaggregat (3) und damit auf die Kraftaufnehmer (5). Dies wird dadurch gewährleistet, dass zwischen Gehäuse (1) und Waschaggregat (3) keine tragenden Verbindungen bestehen.

Figur 2 zeigt eine Ausführungsform der erfindungsgemäß ausgebildeten Waschmaschine, bei der nur zwei der Auflagepunkte durch Kraftaufnehmer (5) gebildet werden, im gezeigten Ausführungsbeispiel zwei benachbarte Punkte (s. a. Figur 3). Alternativ ist eine diagonale Anordnung (s. a. Figur 4) der Kraftaufnehmer (5) möglich. Die beiden anderen Auflagepunkte werden durch elastische Abstandselemente (6) gebildet, wobei entweder Elastomerlager oder elastische Festlager verwendet werden können.

## Patentansprüche

1. Waschmaschine mit einem Waschaggregat (3), in dem innerhalb eines Laugenbehälters (31) eine Trommel (35) zur Aufnahme von Wäsche (7) drehbar gelagert ist, mit einem Tragrahmen (34), der das Waschaggregat (3) in Form einer durch ein Feder (36, 37) - Dämpfer (32, 33) - System abgestützten schwingenden Einheit aufnimmt, mit einem Gehäuse (1), welches das Waschaggregat (3) umgibt, und mit einem Messsystem zur Erfassung des Gewichts der Trommelbeladung in Form von mindestens einem Kraftaufnehmer (5), wobei der Tragrahmen (34) mit dem Waschaggregat (3) als vom Gehäuse (1) entkoppelbare Baueinheit ausgebildet ist und das Gehäuse (1) mit einem separaten Gehäuserahmen (14) ausgestattet ist, wobei, der Tragrahmen (34) im Betriebszustand der Waschmaschine auf dem Gehäuserahmen (14) unter Zwischenlage mindestens eines Kraftaufnehmers (5) angeordnet ist,
**gekennzeichnet durch** die Verwendung von vier Auflagepunkten zwischen dem Tragrahmen (34) und dem Gehäuserahmen (14), wobei zwei Auflagepunkte **durch** Kraftaufnehmer (5) und zwei weitere Auflagepunkte **durch** elastische Abstandselemente (6) gebildet werden.

2. Waschmaschine nach Anspruch 1,
**dadurch gekennzeichnet,**
**dass** die zwei Kraftaufnehmer (5) diagonal angeordnet sind.

3. Waschmaschine nach Anspruch 1,
**dadurch gekennzeichnet,**
**dass** die zwei Kraftaufnehmer (5) an zwei benachbarten Auflagepunkten angeordnet sind.

## Claims

1. Washing machine including a washing unit (3), in which a drum (35) for the accommodation of washing (7) is rotatably mounted inside the washing liquid bath (31), the said washing machine including a support frame (34), which accommodates the washing unit (3) in the form of an oscillating unit that is supported by a spring (36, 37) - damper (32, 33) system, a housing (1), which surrounds the washing unit (3), and a measuring system for detecting the weight of the drum load in the form of at least one force receiving means (5), wherein the support frame (34) with the washing unit (3) is in the form of one structural unit that can be decoupled from the housing (1) and the housing (1) is provided with a separate housing frame (14), wherein the support frame (34), with the washing machine in the operating state, is disposed on the housing frame (4) with at least one force receiving means (5) being disposed between the two, **characterised by** the use of four points of support between the support frame (234) and the housing frame (14), wherein two points of support are formed by force receiving means (5) and the other two points of support are formed by resilient spacer elements (6).

2. Washing machine according to claim 1, **characterised in that** the two force receiving means (5) are disposed in a diagonal manner.

3. Washing machine according to claim 1, **characterised in that** the two force receiving means (5) are disposed at two adjacent points of support.

## Revendications

1. Machine à laver avec un groupe de lavage (3) dans lequel un tambour (35) destiné à recevoir du linge (7) est monté tournant dans une cuve de lavage (31), avec un cadre porteur (34) qui supporte le groupe de lavage (3) sous la forme d'une unité oscillante soutenue par un système à ressort (36, 37) et amortisseur (32, 33), avec un carter (1) qui entoure le groupe de lavage (3) et avec un système de mesure pour saisir le poids de la charge du tambour sous la forme d'au moins un capteur de force (5), dans laquelle le cadre porteur (34) avec le groupe de lavage (3) est conçu comme une unité de construction désaccouplable du carter (1) et le carter (1) est équipé d'un cadre de carter (14) séparé, le cadre porteur (34) étant disposé sur le cadre de carter (14) avec mise en place intermédiaire ou intercalation d'au moins un capteur de force (5) dans l'état de marche de la machine à laver,
**caractérisée par** l'utilisation de quatre points d'appui entre le cadre porteur (34) et le cadre de carter (14), deux points d'appui étant formés par des capteurs de force (5) et deux autres points d'appui par des éléments d'écartement élastiques (6).

2. Machine à laver selon la revendication 1,
**caractérisée en ce**
**que** les deux capteurs de force (5) sont disposés diagonalement.

3. Machine à laver selon la revendication 1,
**caractérisée en ce**
**que** les deux capteurs de force (5) sont disposés ou mis en place sur deux points d'appui adjacents.
